# EUROPÄISCHE PATENTSCHRIFT

(11) **EP 2 598 695 B1**
(45) Veröffentlichungstag und Bekanntmachung des Hinweises auf die Patenterteilung: **27.07.2016**
(21) Anmeldenummer: 11720286.1
(22) Anmeldetag: 10.03.2011
(51) Int. Cl.: E01B 9/02, E01B 9/42

(54) **BETONTRAGPLATTE EINER TRAGKONSTRUKTION MIT ELASTISCHER SCHIENENBEFESTIGUNG**
CARRYING PANEL WITH ELASTIC RAIL ATTACHMENT
PLAQUE SUPPORT EN BÉTON AVEC FIXATION DE RAIL ÉLASTIQUE

(30) Priorität: 28.05.2010 DE 102010029433
(43) Veröffentlichungstag der Anmeldung: 05.06.2013
(73) Patentinhaber: STRABAG Rail GmbH, 97922 Lauda-Königshofen (DE)
(72) Erfinder: GAERLICH, Hermann, 39175 Gerwisch (DE); WOLF, Juergen, 16515 Oranienburg (DE)
(74) Vertreter: Wasmuth, Rolf
(86) Internationale Anmeldenummer: PCT/DE2011/075040
(87) Internationale Veröffentlichungsnummer: WO 2011/147412

(56) Entgegenhaltungen:
- EP-A1- 0 718 438
- DE-B- 1 072 639
- DE-B3-102004 033 724
- DE-C- 646 867
- GB-A- 983 319

## Beschreibung

### Technisches Gebiet

Die Erfindung betrifft eine Betontragplatte einer Tragkonstruktion mit elastischer Schienenbefestigung, bei der eine Rippenplatte über der Tragkonstruktion angeordnet ist.

### Stand der Technik

Aus der EP 0 718 438 A1 ist eine Befestigungsvorrichtung bekannt, die eine Schienenunterlegungsplatte mit Rippen zur Befestigung einer Schiene aufweist. Die Schienenunterlegungsplatte wird von einer Befestigungsplatte umfasst, die an ihrer Unterseite eine Rippe aufweist. Die Rippe greift in eine Nut an der Oberseite einer Tragplatte ein. Zwischen der Befestigungsplatte und der Schienenunterlegungsplatte ist eine elastische Zwischenplatte aus Kunststoff eingefügt.

Schienenbefestigungen für Feste Fahrbahnen erfordern wegen der erforderlichen Höhen-und Seitenjustierbarkeit bei gleichzeitiger Elastizität unter der vertikalen Belastung eine technische Ausrüstung zur Übertragung der Seitenführungskräfte in die meist aus Beton bestehende starre Unterkonstruktion.

Bekannte Schienenbefestigungen erfordern eine profilierte Unterkonstruktion, z.B. Betonschwellen mit einer für die Kraftableitung konzipierten Schulterkonstruktion. Diese sind entweder in Form von Sicken oder als senkrechte Widerlager auf Betonschwellen oder durchgehenden Betonkonstruktionen ausgebildet.

Bei der in Nahverkehrssystemen gebräuchlichen Anordnung von Betonlängsbalken oder über die gesamte Gleisbreite ebenen Betonflächen lassen sich aus technischen Gründen und z.B. zur Sicherung der Entwässerung keine Längssicken oder andere über die Betonkonstruktion herausstehende Widerlager anordnen.

Bei diesen Systemen werden die Schienenbefestigungen nach bekannten Konstruktionsprinzipien auf der Betonkonstruktion mittels Ankerschrauben, Dübelsystemen und anderen Befestigungsmitteln direkt aufgeschraubt.

Als Nachteil dieser Direktverschraubung sind die eingeschränkte Seiten- und Höhenjustierbarkeit, sowie die Seitenkraftübertragung über biegebeanspruchte Dübel bekannt.

### Aufgabe der Erfindung

Aufgabe der Erfindung ist ein nicht direktverschraubtes, Rippenplatten aufweisendes, elastisches Schienenbefestigungssystem auf einer Betentragplatte einer Tragkonstruktion herzustellen.

### Darstellung der Erfindung

Die Aufgabe wird durch die im Kennzeichen des Anspruchs 1 angegebenen Merkmale gelöst.

Die erfindungsgemäße Schienenbefestigung ist für Seitenjustagen in beiden Richtungen bis 15 mm ausgelegt und ermöglicht Höhenjustagen bis 50 mm ohne eine Biegebeanspruchung der Verschraubung zwischen der Befestigung und der starren Betonunterlage.

Erfindungsgemäß werden die Seitenkräfte über ein unter der Rippenplatte 9 angeordnetes Justier- und kraftableitendes Profil 2 in die Betontragplatte 3 abgeleitet.

Unter der Rippenplatte 9 werden zur Gewährleistung der funktional erforderlichen Elastizität eine oder mehrere elastische Zwischenplatten 4 aus Elastomer angeordnet.

Die Seitenjustierung der Schienenbefestigung erfolgt bei der Erstmontage durch eine geometriegerecht angeordnete Längsnut 5 unter der Schienenbefestigung 1. Diese Längsnut 5 wird nach vermessungstechnischer Bestimmung der Position für die Schienenbefestigung 1 im Bereich der Schienenbefestigung 1 in den Beton 6 der Tragkonstruktion 7 eingefräst.

Die Seitenführungskräfte aus dem Rad / Schiene - System werden über die Schiene 8, die Rippenplatte 9, eine unter der Rippenplatte 9 angeordnete mit dieser fest verbundene Leiste 10 und das Justierprofil 2 in den Tragplattenbeton 6 bzw. Betonlängsbalken 11 übertragen.

Zur Niederhaltung des Justierprofils 2 bei der unter Beanspruchung intermittierend vertikal schwingenden Rippenplatte 9 wird zwischen Justierprofil 2 und Rippenplatte 9 bevorzugt ein elastisches Element 15 angeordnet. Dieses elastische Element 15 zur Niederhaltung der Justierplatte 2 kann z.B. als Elastomerformteil ausgebildet sein.

Falls nach einer durchgeführten Montage noch eine Seitenjustage erforderlich sein sollte, so wird das unter der Rippenplatte 9 angeordnete Justierprofil 2 gegen ein solches mit justagegemäß korrekten Abmessungen ausgewechselt.

Das Justierprofil 2 erhält zur Sicherung seiner Lage im Einbauzustand eine Profilierung, in die die Befestigungsschraube 12 eingreift.

Bei Bedarf einer Höhenjustierung werden unter der Rippenplatte 9 Höhenausgleichsplatten 13 eingelegt. Bei einer Justagehöhe, die den Eingriff des Justierprofils 2 nicht mehr sachgerecht gewährleistet, wird das Justierprofil 2 gegen ein der Einbau- und Justagesituation angepasstes Justierprofil 2' ausgewechselt.

Aus der DE-B-1072639 ist eine Schienenbefestigung auf Betonschwellen mit Unterlagsplatten und Federklammern bekannt. Die Unterlagsplatten sind mittels Bolzen auf den Betonschwellen befestigt. Die Unterlagsplatte hat seitlich zwei nach oben gerichtete Längsrippen, die die Spurhaltung sichern. Die Befestigung der Schiene auf der Unterlagsplatte wird durch Federklammern bewirkt. Die Federklammern stützen sich in Ausnehmungen der Betonschwelle ab.

Bei extrem hohem Justagebedarf von z.B. über 30 mm wird das Justageprofil 2 gegen eine Justageplatte 14 ausgewechselt.

Die Schienenbefestigung 1 erhält nur einseitig unter der Rippenplatte 9 eine Anschlagsleiste 10. Damit ist gesichert, dass die ausschließlich nach gleisaußen gerichteten Seitenführungskräfte mit einer gleisinnen angeordneten Anschlagleiste 10 übertragen werden können. Bei Anordnung der Befestigung 1 in engen Bögen mit kleinen Gleisradien kann die Schienenbefestigung 1 durch anteilige Anordnung der Anschlagleiste 10 in Richtung gleisaußen gegen eine unerwünschte Gleisverlagerung nach gleisinnen gesichert werden. Gleichermaßen ist die Anordnung der Anschlagleiste 10 gleisinnen als Montagehilfe und zu anderen Anlässen bei Gleismontagen möglich.

Die Figuren 1 bis 6 stellen beispielhaft und schematisch mögliche Ausführungen der Erfindung und Teilansichten derselben dar. Einige bekannte Teile der Schienenbefestigung, z.B. die Federn/Klemmen sind darin der Übersichtlichkeit halber nicht dargestellt.
Fig. 1 und Fig. 3 zeigen eine Standardausführung der Erfindung auf einer Betontragplatte bzw. einem Betonlängsbalken.
Fig. 2 zeigt eine Detailansicht davon.
Fig. 4 zeigt eine Variante mit Höhenausgleich mit Hilfe einer Höhenausgleichplatte 13 und einem erhöhten Justierprofil 2'. Das optionale elastische Element ist in diesem Beispiel weggelassen.
Fig. 5 zeigt eine Variante mit Höhenausgleich mit einer Justageplatte 14. Das optionale elastische Element ist in diesem Beispiel weggelassen.
Fig. 6 zeigt eine Rippenplatte 9 in mehr Details. Fig. 6a zeigt einen Querschnitt, Fig. 6b eine Aufsicht. Die Leiste (Knagge) ist hier einmal auf der anderen Seite angebracht, bzw. die Platte horizontal gedreht. Die Leiste (Knagge) 10 kann dabei unterschiedliche Höhen aufweisen, z.B. die Rippenplatte um 9 oder auch 12 Millimeter unterragen.

### Bezugszeichenliste

- 1: Schienenbefestigung
- 2: Justierprofil
- 2': geändertes Justierprofil
- 3: Betontragplatte
- 4: elastische Zwischenplatte
- 5: Längsnut
- 6: Beton der Tragkonstruktion 7
- 7: Tragkonstruktion
- 8: Schiene
- 9: Rippenplatte
- 10: Leiste / Knagge
- 11: Betonlängsbalken
- 12: Befestigungsschraube
- 13: Höhenausgleichsplatte
- 14: Justageplatte
- 15: elastisches Element
- 16: Langloch
- 17: Schwalbenschwanzfräsung

## Patentansprüche

1. Betontragplatte (3) einer Tragkonstruktion (7) mit elastischer Schienenbefestigung einer Schiene (8) und integrierter Seitenkraftübertragung für eine feste Fahrbahn, wobei eine Rippenplatte (9) der Schienenbefestigung (1) auf der ebenen Betontragplatte (3) montiert ist und unter der Rippenplatte (9) eine oder mehrere elastische Zwischenplatten (4) aus Elastomer angeordnet sind, und wobei in der Betontragplatte (3) eine Längsnut (5) angeordnet ist, in die ein unter der Rippenplatte (9) angeordnetes Justierprofil (2, 2', 14) eingreift, **dadurch gekennzeichnet, dass** die Rippenplatte (9) über eine unterseitige Leiste (10) verfügt, die an das Justierprofil (2, 2', 14) anschlägt, sodass die Seitenführungskräfte aus der Schiene (8) über die Rippenplatte (9) und die mit dieser fest verbundenen Leiste (10) und das Justiersprofil (2, 2', 14) in die Betontragplatte (3) der Tragkonstruktion (7) übertragen wird.

2. Betontragplatte nach Anspruch 1,
**dadurch gekennzeichnet, dass** zwischen der Rippenplatte (9) und dem Justierprofil (2) ein elastisches Element (15) angeordnet ist.

3. Betentragplatte nach einem der Ansprüche 1 oder 2,
**dadurch gekennzeichnet, dass** sich bei einem erhöhten Justierprofil (2') unter der Rippenplatte (9) zusätzlich zur elastischen Zwischenplatte (4) eine weitere Höhenausgleichsplatte (13) befindet.

4. Betontragplatte nach Anspruch 3,
**dadurch gekennzeichnet, dass** das Justierprofil (2') und die Höhenausgleichsplatte (13) zu einem einzigen Bauteil, der Justageplatte (14) vereint sind.

5. Betontragplatte nach einem der Ansprüche 1 bis 4,
**dadurch gekennzeichnet, dass** die Betontragplatte (3) als ein Betonlängsbalken (11) ausgebildet ist.

6. Betontragplatte nach einem der Ansprüche 1 bis 5,
**dadurch gekennzeichnet, dass** die Leiste (10) an der Rippenplatte (9) diese um 9 mm oder 12 mm unterragt.

## Claims

1. Concrete support plate (3) of a supporting structure (7) having elastic rail attachment of a rail (8) and integrated lateral force transmission for a fixed travel lane, wherein a webbed panel (9) of the rail attachment (1) is mounted on the flat concrete support plate (3) and one or more elastic intermediate plates (4) of elastomer are arranged below the webbed panel (9), and wherein a longitudinal groove (5) is arranged in the concrete support plate (3), into which an adjustment profile (2, 2', 14) arranged under the webbed panel (9) engages, **characterised in that** the webbed panel (9) has a bottom strip (10) which impacts against the adjustment profile (2, 2', 14), so that the lateral guiding forces are transmitted from the rail (8) via the webbed panel (9) and the strip (10) fixedly connected thereto and the adjustment profile (2, 2', 14) into the concrete support plate (3) of the supporting structure (7).

2. Concrete support plate according to claim 1,
**characterised in that** an elastic element (15) is arranged between the webbed panel (9) and the adjustment profile (2).

3. Concrete support plate according to one of claims 1 or 2,
**characterised in that**, in the case of a raised adjustment profile (2'), below the webbed panel (9) in addition to the elastic intermediate plate (4) a further height compensation plate (13) is located.

4. Concrete support plate according to claim 3,
**characterised in that** the adjustment profile (2') and the height compensation plate (13) are brought together to form a single component, the adjustment plate (14).

5. Concrete support plate according to one of claims 1 to 4,
**characterised in that** the concrete support plate (3) is formed as a concrete longitudinal beam (11).

6. Concrete support plate according to one of claims 1 to 5,
**characterised in that** the strip (10) at the webbed panel (9) projects thereunder by 9 mm or 12 mm.

## Revendications

1. Plaque support en béton (3) d'une construction portante (7) avec une fixation de rail élastique d'un rail (8) et une transmission de forces latérales intégrée pour une voie ferrée fixe, étant précisé qu'une plaque à nervures (9) de la fixation de rail (1) est montée sur la plaque support en béton plane (3) et qu'une ou plusieurs plaques intermédiaires élastiques (4) en élastomère sont disposées sous la plaque à nervures (9), et étant précisé qu'il est prévu dans la plaque support en béton (3) une rainure longitudinale (5) dans laquelle s'emboîte un profilé d'ajustement (2, 2', 14) disposé sous la plaque à nervures (9), **caractérisée en ce que** la plaque à nervures (9) dispose d'une bordure inférieure (10) qui bute contre le profilé d'ajustement (2, 2', 14), de sorte que les forces de guidage latérales provenant du rail (8) sont transmises, par l'intermédiaire de la plaque à nervures (9) et de la bordure (10) reliée de manière fixe à celle-ci et du profil d'ajustement (2, 2', 14), à la plaque support en béton (3) de la construction portante (7).

2. Plaque support en béton selon la revendication 1,
**caractérisée en ce qu'**il est prévu entre la plaque à nervures (9) et le profilé d'ajustement (2) un élément élastique (15).

3. Plaque support en béton selon l'une des revendications 1 ou 2,
**caractérisée en ce que** dans le cas d'un profilé d'ajustement surélevé (2'), une plaque supplémentaire de compensation de hauteur (13) se trouve sous la plaque à nervures (9), en plus de la plaque intermédiaire élastique (4).

4. Plaque support en béton selon la revendication 3,
**caractérisée en ce que** le profilé d'ajustement (2') et la plaque de compensation de hauteur (13) sont réunis en un seul élément de construction, la plaque d'ajustement (14).

5. Plaque support en béton selon l'une des revendications 1 à 4,
**caractérisée en ce que** la plaque support en béton (3) est conçue comme une barre longitudinale en béton (11).

6. Plaque support en béton selon l'une des revendications 1 à 5,
**caractérisée en ce que** la bordure (10) prévue sur la plaque à nervures (9) dépasse du bas de celle-ci de 9 mm ou 12 mm.
